# EUROPÄISCHE PATENTSCHRIFT

(11) **EP 2 741 875 B1**
(45) Veröffentlichungstag und Bekanntmachung des Hinweises auf die Patenterteilung: **11.10.2017**
(21) Anmeldenummer: 12746028.5
(22) Anmeldetag: 06.08.2012
(51) Int. Cl.: B22D 17/26, B29C 33/22, B22C 9/06

(54) **DRUCKGIESSMASCHINE SOWIE DRUCKGIESSVERFAHREN**
DIE CASTING MACHINE AND DIE CASTING METHOD
MACHINE ET PROCÉDÉ DE COULÉE SOUS PRESSION

(30) Priorität: 12.08.2011 DE 102011110176
(43) Veröffentlichungstag der Anmeldung: 18.06.2014
(73) Patentinhaber: Baumgartner, Heinrich G., 77761 Schiltach (DE)
(72) Erfinder: Baumgartner, Heinrich G., 77761 Schiltach (DE)
(74) Vertreter: Börjes-Pestalozza, Henrich
(86) Internationale Anmeldenummer: PCT/EP2012/003355
(87) Internationale Veröffentlichungsnummer: WO 2013/023754

(56) Entgegenhaltungen:
- EP-A2- 2 319 638
- WO-A2-03/020459
- DE-A1- 19 815 418
- JP-A- 2 214 635
- JP-A- 6 328 518
- JP-A- 7 040 031
- JP-A- 2009 061 685
- US-A1- 2003 168 198
- US-A1- 2008 081 086

## Beschreibung

Die vorliegende Erfindung betrifft eine Druckgießmaschine mit einer Druckgießform, die zum Druckgießen gegebenenfalls auch komplizierter Gussteile aus flüssiger Metallschmelze bestimmt ist.

Man hat bereits sogenannte Warmkammer-Druckgießmaschinen geschaffen, bei denen die aus einer Druckgießform und einem Druckgießkolben bestehende Gießgarnitur im beheizten Metallbad steht. Dabei bilden die Druckgießmaschine und der zum Warmhalten des Metallbades benötigte Warmhalteofen eine Einheit. Bei solchen Warmkammer-Druckgießmaschinen wird das flüssige Metall aus dem Metallbad mit Hilfe des sich aufwärts bewegenden Druckgießkolbens eingesaugt. Bei der nachfolgenden Abwärtsbewegung des Druckgießkolbens wird die vom Metallvorrat kommende Einlassöffnung verschlossen und das flüssige Metall mit hohem Druck und hoher Geschwindigkeit in das in der Druckgießform befindliche Formnest geschossen. In Folge der hohen Einströmgeschwindigkeit des flüssigen Metalls findet man im Innenteil der Gussstücke oft Porositäten und Oxyde, also Lufteinschlüsse und Verunreinigungen. Darüber hinaus weisen die Gussstücke mechanische Eigenschaften auf, die noch verbesserungsbedürftig erscheinen. Bei den vorbekannten Druckgießmaschinen werden die Gießformteile der Druckgießform entlang von Führungssäulen verfahren, die Bestandteil der Druckgießmaschine sind, wobei die Führungssäulen und die Hydraulikzylinder so groß bemessen sind, dass sie die Gießformteile auch unter hohen Betriebsdrücken der Druckgießform zusammenzuhalten vermögen. Da die vorbekannten Druckgießmaschinen auch in Verbindung mit größeren Druckgießformen verwendbar sein sollen und da die Führungssäulen und Hydraulikzylinder auch dann noch den Belastungen, die beim Verfahren und Zusammenhalten der Gießformteile auftreten, noch Stand halten sollen, sind die vorbekannten Druckgießmaschinen in der Konstruktion und Herstellung entsprechend voluminös, aufwendig und teuer.

Aus der EP 2 319 638 A2 ist bereits eine Metall-Druckgießmaschine mit einer Druckgießform vorbekannt, deren Formhohlraum zum Eindrücken und Erstarren einer Metallschmelze bestimmt ist. Mit Hilfe eines Sperrschiebers, der die in einem der Gießform-Teile vorgesehene Zulauföffnung verschließt und den Formhohlraum der Gießform vollständig von der Zufuhr abriegelt, kann ein Druck auf die in der Gießform befindliche Metallschmelze ausgeübt und während der Erstarrungsphase permanent aufrecht erhalten werden. Die Gießform weist ein feststehendes Unterteil, ein Oberteil und relativ dazu bewegbare Seitenteile auf, die durch die auf die Gießform ausgeübten Zuhaltekräfte der Druckgießmaschine während des Gießvorganges in ihrer Position zueinander gehalten werden.

Eine weitere Druckgießmaschine mit einer, ebenfalls aus mehreren, während des Gießvorganges durch entsprechende Zuhaltekräfte in Position zueinander zu haltenden Teilen bestehende Gießform ist auch aus der WO 03/020459 A2 bekannt. Es besteht daher die Aufgabe, eine Druckgießmaschine sowie ein Druckgießverfahren der eingangs erwähnten Art zu schaffen, mit denen auch größere Gussstücke vorzugsweise in einer verbesserten Qualität hergestellt werden können, wobei die erfindungsgemäße Druckgießmaschine dennoch wesentlich kleiner und kostengünstiger herstellbar sein soll.

Bei der Druckgießmaschine der eingangs erwähnten Art besteht die erfindungsgemäße Lösung in den Merkmalen des geltenden Patentanspruchs 1.

Die erfindungsgemäße Druckgießmaschine weist eine Druckgießform auf, die mindestens ein feststehendes erstes Gießformteil, wenigstens ein entlang von Führungssäulen verfahrbares zweites Gießformteil sowie zumindest zwei Gießform-Seitenteile hat, die quer zum Verfahrweg des wenigstens einen zweiten Gießformteiles relativ zueinander bewegbar sind. Dabei stehen an zumindest zwei Gießform-Seitenteilen Schließzapfen vor, die in Schließstellung das feststehende erste Gießformteil und das verfahrbare zweite Gießformteil derart hintergreifen, dass der Verfahrweg des zweiten Gießformteiles in die dem mindestens einen ersten Gießformteil abgewandte Richtung begrenzt ist. Die Gießformteile und die Gießformseitenteile der Druckgießform werden also derart mechanisch miteinander verbunden, dass die Druckgießform in ihrem derart verschlossenen oder verriegelten Zustand auch hohen Drücken Stand zu halten vermag. Da die Gießformteile und Gießform-Seitenteile mechanisch miteinander verbindbar sind, sind die Führungssäulen und die dazugehörigen Aggregate nur noch zum Verfahren des wenigstens einen zweiten Gießformteiles relativ zum mindestens ersten Gießformteil erforderlich. Um die beim Zusammenhalten der Druckgießform auftretenden Drücke besonders gut zwischen den Gießformteilen und Gießform-Seitenteilen auffangen, übertragen und gleichmäßig verteilen zu können, ist erfindungsgemäß vorgesehen, dass die an den zumindest zwei Gießform-Seitenteilen vorstehenden Schließzapfen das mindestens eine feststehende erste Gießformteil und das wenigstens eine verfahrbare zweite Gießformteil hintergreifen. Da die Führungssäulen und die zum Verfahren erforderlichen dazugehörigen Aggregate nicht mehr so groß dimensioniert werden müssen, um die Druckgießform auch unter hohen Betriebsdrücken noch zusammenzuhalten, kann die erfindungsgemäße Druckgießmaschine selbst dann wesentlich kleiner, kompakter und kostengünstiger dimensioniert werden, wenn sie auch zur Herstellung größerer Gussstücke verwendbar sein sollen. Mit der erfindungsgemäßen Druckgießmaschine lassen sich daher auch erhebliche Energieeinsparungen erreichen.

Damit eine eventuell auch unterschiedliche temperaturbedingte Ausdehnung beim Zusammenfügen der Gießformteile und Gießform-Seitenteile ausgeglichen werden kann, ist es vorteilhaft, wenn das wenigstens eine verfahrbare zweite Gießformteil zumindest mit einem Teilbereich in dem von den Gießform-Seitenteilen umgrenzten Zwischenraum verfahrbar ist.

Zu diesem Zweck sehen bevorzugte Ausführungen gemäß der Erfindung vor, dass zumindest ein Schließzapfen in Zapfen-Längsrichtung bewegbar ist und/oder dass der zumindest eine Schließzapfen gegen eine Rückstellkraft bewegbar sein soll. Dabei besteht ein besonders einfacher und kostengünstiger Vorschlag gemäß der Erfindung darin, dass die Rückstellkraft als Rückstellfeder und insbesondere als Druckfeder ausgestaltet ist. Möglich ist aber auch, dass zumindest ein hydraulischer, pneumatischer oder elektromechanischer Kraftgeber als Rückstellkraft dient.

Damit die Schließzapfen die Gießformteile und die Gießform-Seitenteile mechanisch miteinander verbinden und die auf diese Bestandteile der Druckgießform einwirkenden Kräfte gut verteilen können, ist es zweckmäßig, wenn die Schließzapfen in die zumindest zwei Gießform-Seitenteile integriert sind und/oder wenn die Schließzapfen in Schließstellung ein zugeordnetes Gegenlager an dem zumindest einen Gießformteil hintergreifen. Dabei sieht eine konstruktiv besonders einfache Ausführung gemäß der Erfindung vor, dass das zumindest einem Schließzapfen zugeordnete Gegenlager als ein an einem Gießformteil vorstehender Flansch ausgebildet ist.

Die thermisch bedingten Maßänderungen der Druckgießform lassen sich besonders gut ausgleichen, wenn die Schließzapfen sich zu ihren freien Zapfenenden hin derart verjüngen, dass ihre dem benachbarten Gegenlager zugewandte Seitenfläche eine Auflaufschräge bildet, und dass das zumindest an einem Gießformteil vorgesehene Gegenlager vorzugsweise eine komplementäre Auflauf-Gegenschräge aufweist.

Um die in der Druckgießform befindliche Metallschmelze unter Druck erstarren zu lassen und um dadurch den Erstarrungsvorgang beschleunigen und eventuellen Porositäten im späteren Gussteil entgegenwirken zu können, ist es vorteilhaft, wenn mindestens ein zweites Gießformteil zwei Gießformteilstücke hat, die auf Abstand zueinander bringbar sind. Während das obere Gießformteilstück über die an seinem Gegenlager angreifenden Schließzapfen mit den Gießform-Seitenteilen verbunden ist, kann das untere Gießformteilstück derart auf Abstand gebracht werden, dass das als Formnest zur Verfügung stehende Volumen reduziert und der Druck auf die im Formnest befindliche Metallschmelze wesentlich erhöht wird.

Die bei der Metallerstrarrung auftretende Volumenreduzierung des Metalles wird dabei durch den permanenten Druck ausgeglichen und kann nicht zu Porositäten führen.

Dabei können die Gießformteilstücke mit Hilfe zumindest eines hydraulischen, pneumatischen oder elektro-mechanischen Kraftgebers oder jedem anderen geeigneten Mittel auf Abstand gebracht werden. Eine hoch belastbare Konstruktion gemäß der Erfindung sieht dabei vor, dass die Gießformteilstücke des zumindest einen zweiten Gießformteiles verschieblich ineinander geführt und vorzugsweise durch Druckbeaufschlagung zumindest einer zwischen ihnen liegenden Trennfläche auf Abstand zueinander bringbar sind.

Um die Gießformteile und die Gießform-Seitenteile in die Schließ- oder Betriebstellung der Druckgießform zusammenfügen zu können, ist es vorteilhaft, wenn das zumindest eine Gießform-Seitenteil mittels einem Seitenteil-Antrieb quer zum Verfahrweg des zweiten Gießformteiles bewegbar ist und wenn die Rückstellbewegung des Seitenteil-Antriebes des zumindest einen Gießform-Seitenteiles mechanisch blockierbar ist.

Dabei sieht eine bevorzugte Ausführungsform gemäß der Erfindung vor, dass jedem Seitenteil-Antrieb zumindest ein Sperrriegel zugeordnet ist, der zwischen einer Offenstellung und einer Sperrposition bewegbar ist, in welcher Sperrposition der Sperrriegel eine, mit einem Gießform-Seitenteil verbundene Anschlagfläche derart beaufschlagt, dass eine Rückstellbewegung des Seitenteil-Antriebes blockiert ist. Mit Hilfe dieser Sperrriegel wird die mechanische Verriegelung der erfindungsgemäß verwendeten Druckgießform in ihrer Schließ- oder Betriebstellung auch in diesem Bereich bewerkstelligt und sichergestellt.

Mit Hilfe auch der Sperrriegel können thermisch bedingte Maßveränderungen gut ausgeglichen werden, wenn die Sperrriegel sich zu ihrem freien Riegelende hin verjüngen, wenn die dem benachbarten Gießform-Seitenteil zugewandte Seitenfläche eine Auflaufschräge bildet, und wenn die mit dem Gießform-Seitenteil verbundene Anschlagfläche eine komplementäre Auflauf-Gegenschräge aufweist.

Eine besonders einfache und dennoch belastbare Ausführungsform gemäß der Erfindung sieht vor, dass der/die Seitenteil-Antrieb(e) als Hydraulikzylinder ausgebildet ist/sind.

Um ein möglichst laminares, oxyd- und gasfreies Einströmen der Metallschmelze in die Druckgießform zu erreichen, ist es vorteilhaft, wenn die Gießformteile und die Gießform-Seitenteile zumindest ein Formnest umgrenzen, in welchem Formnest zumindest eine Luftabsaugöffnung und wenigstens eine vorzugsweise zentrale Zulauföffnung für die Metallschmelze mündet.

Um das zumindest eine, in der Druckgießform befindliche Formnest dicht verschließen zu können und um gleichzeitig die Metallschmelze unmittelbar vor der Zulauföffnung halten zu können, ist es zweckmäßig, wenn wenigstens in dem verfahrbaren zweiten Gießformteil zumindest ein Sperrschieber verschieblich geführt ist, der in einer Schließstellung die wenigstens eine, vorzugsweise zentrale Zulauföffnung dicht verschließt.

Die Metallschmelze lässt sich besonders einfach vor der zumindest einen Zulauföffnung halten, ohne dass ungünstige Einflüsse der Umgebungsluft auf die Metallschmelze zu befürchten sind, wenn der für nachfolgende Gießvorgänge benötigte Metallschmelzevorrat vorzugsweise unmittelbar unterhalb der Druckgießform ansteht oder angeordnet ist.

Dabei ist es zweckmäßig, wenn die Druckgießmaschine wenigstens eine Metallschmelzepumpe hat, mit der die Metallschmelze aus einem Metallschmelzevorrat über die wenigstens eine Zulauföffnung in das zumindest eine Formnest der Druckgießform förderbar ist.

Die kompakte Bauweise der erfindungsgemäßen Druckgießmaschine wird begünstigt, wenn die Führungssäulen über das feststehende erste Gießformteil oder eine das erste Gießform tragende Maschinenplatte der Druckgießmaschine vorstehen.

Weiterbildungen gemäß der Erfindung ergeben sich aus der nachfolgenden Beschreibung bevorzugter Ausführungsbeispiele in Verbindung mit den Ansprüchen sowie der Zeichnung.

Nachstehend wird die Erfindung anhand bevorzugter Ausführungsbeispiele noch näher beschrieben.

Es zeigt:
- Fig.1:: eine teilweise längsgeschnittene Druckgießmaschine mit einer Druckgießform, die ein erstes feststehendes Gießformteil, ein entlang von Führungssäulen verfahrbares zweites Gießformteil sowie quer zum zweiten Gießformteil bewegbare Gießform-Seitenteile hat, wobei die Gießformteile und Gießform-Seitenteile hier in ihrer mechanisch verriegelten Schließ- oder Betriebsstellung dargestellt sind.
- Fig. 2:: die Druckgießmaschine aus Fig. 1 in einem Detail-Längsschnitt im Bereich der Druckgießform,
- Fig. 3:: die Druckgießmaschine aus Fig. 1 und 2 bei Beendigung eines Druckgießvorganges und unmittelbar vor Entnahme des fertiggestellten Gußstückes,
- Fig. 4:: eine mit Fig. 1 bis 3 vergleichbare Druckgießmaschine, deren Druckgießform hier jedoch zur Herstellung mehrerer Gussstücke auch mehrere Formnester hat,
- Fig. 5:: die Druckgießmaschine aus Fig. 4 in einem Detail-Längsschnitt im Bereich der Druckgießform,
- Fig. 6:: die Druckgießmaschine aus Fig. 4 und 5 in einem vergrößerten Detail-Längsschnitt in dem in Fig. 5 mit "X" eingegrenzten Bereich im Bereich einer mittels eines Schwerschiebers verschließbaren Zulauföffnung der Druckgießform,
- Fig. 7:: den längsgeschnittenen Teilbereich der bereits in den Fig. 4 bis 6 gezeigten Druckgießform im Bereich der Zulauföffnung, wobei sich der Sperrschieber hier in einer Offenstellung befindet,
- Fig. 8:: den in Fig. 4 gezeigten Teilbereich der Druckgießform im Bereich der Zulauföffnung, wobei sich der Sperrschieber hier in einer Schließstellung befindet, und
- Fig. 9:: den ebenfalls längsgeschnittenen und bereits in den Fig. 7 und 8 gezeigten Teilbereich der Druckgießform im Bereich der Zulauföffnung, wobei das zumindest eine, in der Druckgießform vorgesehene Formnest derart komprimiert wurde, dass auch der dargestellte Sperrschieber zusätzlich in die ihm zugeordnete Zulauföffnung eintaucht.

In den Fig. 1 bis 6 ist eine Druckgießmaschine in zwei Ausführungen 1, 10 dargestellt. Die Druckgießmaschine 1, 10 ist zur Herstellung von metallenen Gussstücken 2 bestimmt. Die Druckgießmaschine 1, 10 weist dazu eine Druckgießform 3 auf, die zumindest ein Fomnest 4 umschließt, welches den Umriss des Gussstückes 2 vorgibt.

Die Druckgießform 3 der Druckgießmaschine 1, 10 weist wenigstens ein feststehendes erstes Gießformteil 5, mindestens ein entlang von Führungssäulen 6 verfahrbares zweites Gießformteil 7 sowie zumindest zwei, quer zum Verfahrweg des zweiten Gießform-Teiles 7 relativ zueinander bewegbare Gießform-Seitenteile 8, 9 auf. Das feststehende erste Gießformteil 5 ist auf einer Maschinenplatte 11 der Druckgießmaschine 1, 10 fest montiert. Das verfahrbare zweite Gießformteil 7 ist an zumindest einem Hydraulikzylinder 12 gehalten, der als Verfahrantrieb dient. Der hier vertikal orientierte Hydraulikzylinder 12 ist mit seinem dem zweiten Gießformteil 7 abgewandten Teilbereich mit Abstand oberhalb der Maschinenplatte 11 an den freien Endbereichen der Führungssäulen 6 gehalten. Damit die GießformSeitenteile 8, 9 quer zum Verfahrweg des zweiten Gießformteiles 7 relativ zueinander bewegbar sind, sind hier alle Gießform-Seitenteile 8, 9 mittels jeweils zumindest einem als Seitenteil-Antrieb dienenden Hydraulikzylinder 13 verschieblich auf der Maschinenplatte 11 gehalten.

In den Fig. 2 und 4 ist erkennbar, dass an zumindest zwei Gießform-Seitenteilen 8, 9 Schließzapfen 14 vorstehen, die in Schließstellung zumindest das verfahrbare zweite Gießformteil 7 derart hintergreifen, dass der Verfahrweg des zweiten Gießformteiles 7 in die dem ersten Gießformteil 5 abgewandte Richtung begrenzt ist. Die hier dargestellten Ausführungen 1, 10 der Druckgießmaschine weisen an allen ihren Gießform-Seitenteilen 8, 9 Schließzapfen 14 auf, die sowohl das erste als auch das zweite Gießformteil 5, 7 hintergreifen. Mittels der Schließzapfen 14 lassen sich die Gießformteile 5, 7 und die Gießform-Seitenteile 8, 9 derart mechanisch verriegeln, dass die Druckgießform in ihrer Schließstellung auch hohen Betriebsdrücken der im Inneren der Druckgießform verwendeten Metallschmelze Stand halten kann.

Zu diesem Zweck ist auch die Rückstellbewegung der mittels jeweils einem Seitenteil-Antrieb quer zum Verfahrweg des zweiten Gießformteiles 7 bewegbaren Gießform-Seitenteile 8, 9 ebenfalls mechanisch blockierbar. Dazu ist jedem Seitenteil-Antrieb zumindest ein Sperrriegel 16 zugeordnet, der zwischen einer Offenstellung und einer Sperrposition bewegbar ist. In der Sperrposition beaufschlagen die Sperrriegel 16 eine, mit einem Gießform-Seitenteil 8, 9 verbundene Anschlagfläche 17 derart, dass eine Rückstellbewegung des Seitenteil-Antriebes blockiert ist. Auch die Sperrriegel 16 verjüngen sich zu ihrem freien Riegelende hin derart, dass ihre dem benachbarten Gießform-Seitenteil 8, 9 zugewandte Seitenfläche eine Auflaufschräge 18 bildet. Da die mit einem Gießform-Seitenteil 8, 9 verbundenen Anschlagflächen eine komplementäre Auflauf-Gegenschräge aufweisen, können auch in diesem Bereich thermisch bedingte Maßabweichungen beim Zusammenfügen der Druckgießform 3 gut ausgeglichen werden.

Die an den Gießform-Seitenteilen 8, 9 vorstehenden Schließzapfen 14 sind in Zapfen-Längsrichtung gegen eine Rückstellkraft bewegbar an den Gießform-Seitenteilen 8, 9 gehalten. Diese Rückstellkraft wird hier durch jeweils eine Druckfeder erzeugt, welche Druckfedern den ihnen zugeordneten Schließzapfen 14 rückseitig beaufschlagen. Möglich ist aber auch, dass die auf die Schließzapfen 14 einwirkende Rückstellkraft jeweils durch einen hydraulischen, pneumatischen oder elektro-mechanischen Kraftgeber erzeugt wird. In Schließstellung der Druckgießform hintergreifen die Schließzapfen 14 einen als Gegenlager dienenden Flansch 21. An jedem Gießformteil 5, 7 steht ein Flansch 21 vor. Die Schließzapfen 14 verjüngen sich hier zu ihrem Zapfenende hin derart, dass ihre dem benachbarten Flansch zugewandte Seitenfläche eine Auflaufschräge 22 bildet. An den Flanschen 21 sind komplementäre Auflauf-Gegenschrägen vorgesehen. Durch die bewegliche Ausgestaltung der Schließzapfen 14 und durch die mit den Auflauf-Gegenschrägen korrespondierenden Auflaufschrägen 22 können die beim Zusammenfügen der Druckgießform 3 temperaturbedingt auftretenden Maßabweichungen gut ausgeglichen werden.

Die Gießformteile 5, 7 und die Gießform-Seitenteile 8, 9 umschließen in ihrer Schließstellung zumindest ein Formnest 4, in das die zur Herstellung des Gussstückes 2 erforderliche Metallschmelze eingegossen werden kann. Um die in dem zumindest einen Formnest 4 eingegossene Metallschmelze unter Druck setzen zu können, weist das verfahrbare zweite Gießformteil 7 zwei Gießform-Teilstücke 23, 24 auf, die auf Abstand zueinander bringbar sind. Während das obere Gießform-Teilstück 23 den von Schließzapfen 14 hintergriffenen und als Gegenlager dienenden Flansch 21 trägt, ist das untere Gießform-Teilstück 24 demgegenüber in den von den Gießform-Seitenteilen 8, 9 umgrenzten Zwischenraum verfahrbar. Die Gießform-Teilstücke 23, 24 weisen verschieblich ineinander geführte Teilbereiche auf, die hier durch Druckbeaufschlagung der zwischen ihnen liegenden Trennflächen auf Abstand gebracht werden können. Durch die Druckbeaufschlagung der in dem zumindest einen Formnest 4 befindlichen Metallschmelze während des Abkühl- und Erstarrungsvorganges wird die Qualität des Gussstückes 2 günstig beeinflusst, dessen mechanischen Eigenschaften wesentlich verbessert, der Abkühlvorgang beschleunigt und die Taktzeiten verkürzt.

Die Gießformteile 5, 7 und die Gießform-Seitenteile 8, 9 umgrenzen in Schließposition der Druckgießform 3 zumindest ein

Formnest 4. Um die Metallschmelze in einem laminaren Fluidstrom in das zumindest eine Formnest 4 eingießen zu können, mündet in jedem Formnest zumindest eine Luftabsaugöffnung 25 und wenigstens eine Zulauföffnung 26. Während über die Luftabsaugöffnung 25 die im Formnest 4 eingeschlossene Luft abgesaugt werden kann, kann die Metallschmelze über die wenigstens eine Zulauföffnung 26 eingegossen oder eingespeist werden. In dem verfahrbaren zweiten Gießformteil 7 ist zumindest ein Sperrschieber 27 verschieblich geführt, der in Schließstellung die wenigstens eine Zulauföffnung 26 dicht verschließt, derart, dass der Metallschmelzevorrat 28 unmittelbar hinter dem Sperrschieber 27 weiterhin anstehen kann.

In den Fig. 1 bis 5 ist erkennbar, dass der für nachfolgende Gießvorgänge benötigte Metallschmelzevorrat 28 unterhalb der Druckgießform 3 ansteht. Somit wird vermieden, dass sich die Umgebungsluft auf den für nachfolgende Gießvorgänge benötigten Metallschmelzevorrat ungünstig und qualitätsmindernd einwirken kann. Dabei ist in den Metallschmelzevorrat 28 wenigstens eine Metallschmelzepumpe 29 integriert, mittels der die Metallschmelze über die wenigstens eine Zulauföffnung 26 in das zumindest eine Formnest 4 der Druckgießform 3 förderbar ist.

Im Vergleich zu einer herkömmlichen Druckgießmaschine zeichnet sich die hier dargestellte Druckgießmaschine 1 durch eine wesentlich kompaktere Bauweise aus. Da der Hydraulikzylinder 12 lediglich zum Verfahren des zweiten Gießformteiles 7 benötigt wird und die Gießformteile 5, 7 nicht zusammenzuhalten hat, kann dieser Hydraulikzylinder 12 und die das zweite Gießformteil 7 tragenden Führungssäulen 6 entsprechend kleiner ausgelegt werden. Da somit zur Betätigung der hier dargestellten Druckgießmaschine geringere Kräfte erforderlich sind, lässt sich mit der Druckgießmaschine 1 eine wesentliche Energieeinsparung erreichen.

Aus einem Vergleich der Fig. 7 bis 9, welche die Druckgießform 3 der Druckgießmaschine 10 in einer Detailansicht im Bereich der Zulauföffnung 26 zeigen, wird deutlich, dass der Sperrschieber 27 nach Befüllen des zumindest einen, in der Druckgießform 3 vorgesehenen Formnestes 4 sich von seiner Offenstellung gemäß Fig. 7 in seine Schließstellung gemäß Fig. 8 bewegt, in welcher Schließstellung die in dem zumindest einen Formnest 4 befindliche Metallschmelze von dem für nachfolgende Gießvorgänge benötigten Metallschmelzevorrat 28 getrennt und die Zulauföffnung 26 dicht verschlossen wird. In der nun nachfolgenden Erstarrungsphase werden die Gießformteilstücke 23, 24 hydraulisch auf Abstand gebracht und die in dem zumindest einen Formnest befindliche Metallschmelze unter Druck gesetzt, so dass dabei auch der Sperrschieber 27 noch zusätzlich in die ihm zugeordnete Zulauföffnung 28 eintaucht (vgl. Fig. 9). Möglich ist aber auch, die Gießformteilstücke 23, 24 pneumatisch, elektro-mechanisch oder auf eine andere geeignete Art auf Abstand zu bringen.

Die auch bei der Druckgießform 3 benötigten hohen Betriebsdrücke während der Erstarrung der Metallschmelze werden allein durch die mechanische Verriegelung der Gießformteile 5, 7 und der Gießform-Seitenteile 8, 9 aufgefangen und übertragen. Die Füllung der Druckgießform 3 mit Metallschmelze erfolgt bei hochdruckfest verriegelter Gießform. Dabei wird gleichzeitig mittels der Metallschmelzepumpe 29 Druck auf die Metallschmelze 29 aufgebracht, während in der Druckgießform 3 ein Vakuum erzeugt wird. Auf diese Weise wird ein schnelles, laminares, oxyd- und gasfreies Befüllen der Gießform 3 möglich. Wie aus einem Fig. 8 deutlich wird, wird unmittelbar nach Abschluss der Formfüllung mittels des Sperrschiebers 27 die Zulauföffnung 26 verschlossen und damit die Metallschmelze in der Druckgießform 3 thermisch und drucksicher vom Metallschmelzevorrat 28 getrennt. Bei Einsetzen der Erstarrung des im Formnest 4 befindlichen Metalls wird sowohl mittels der Gießformteilstücke 23, 24 des Gießformteiles 7 als auch mit dem zentralen Hydraulikzylinder 12 Druck aufgebracht. Die Aufbringung des Druckes erfolgt gleichmäßig auf das im Formnest 4 befindliche Gussteil 2 bis zu dessen vollständiger Erstarrung. Durch den hohen Druck entsteht ein beschleunigter Wärmeaustausch mit der Druckgießform 3, wodurch der Erstarrungsvorgang ganz wesentlich verkürzt wird. Der hohe Druck und die kurzen Erstarrungszeiten ermöglichen das Vergießen von Metallen und Legierungen, die bisher nicht in Kokillenguss vergießbar waren, wie zum Beispiel Aluminium-Knetlegierungen oder Schmiedelegierungen.

Aus einem Vergleich der in den Figuren 1 bis 3 dargestellten Ausführung 1 und der Maschinenausführung 10 gemäß Fig. 4 bis 6 wird deutlich, dass die Druckgießform 3 der Druckgießmaschine 10 auch mehrere Formnester 4 zur zeitgleichen Herstellung mehrerer Gussstücke 2 aufweisen kann. Während die Druckgießmaschine 1 gemäß den Fig. 1 bis 4 eine Druckgießform 3 mit nur einem Formnest 4 aufweist, in welchem Formnest 4 beispielsweise ein Leichtmetall-Laufrad hergestellt werden kann, sind in der Druckgießform 3 der Druckgießmaschine 10 gemäß Fig. 5 mehrere Formnester 4 vorgesehen, die hier zur zeitgleichen Herstellung beispielsweise mehrerer Kolben verwendet werden.

### Bezugszeichenliste

- 1: Druckgießmaschine
- 2: Gussstück
- 3: Druckgießform
- 4: Formnest
- 5: erstes feststehendes Gießformteil
- 6: Führungssäulen
- 7: zweites fahrbares Gießformteil
- 8: Gießform-Seitenteil
- 9: Gießform-Seitenteil
- 10: Druckgießmaschine
- 11: Maschinenplatte
- 12: Hydraulikzylinder (für das zweite fahrbare Gießformteil 6)
- 13: Hydraulikzylinder (der Gießform-Seitenteile 8, 9)
- 14: Schließzapfen
- 16: Sperrriegel
- 17: Anschlagfläche (an den Gießform-Seitenteilen 8, 9)
- 18: Auflaufschräge
- 21: Flansch
- 22: Auflaufschräge (am Schließzapfen 14)
- 23: unteres Gießformteilstück
- 24: oberes Gießformteilstück
- 25: Luftabsaugöffnung
- 26: Zulauföffnung (für die Metallschmelze)
- 27: Sperrschieber (im zweiten Gießformteil 7)
- 28: Metallschmelzevorrat
- 29: Metallschmelzepumpen

## Patentansprüche

1. Druckgießmaschine (1, 10) mit einer Druckgießform (3), welche (3) mindestens ein feststehendes erstes Gießformteil (5), wenigstens ein entlang von Führungssäulen (6) verfahrbares zweites Gießformteil (7) sowie zumindest zwei, quer zum Verfahrweg des zumindest einen zweiten Gießformteiles (7) relativ zueinander bewegbare Gießform-Seitenteile (8, 9) hat, wobei an zumindest zwei Gießform-Seitenteilen (8, 9) Schließzapfen (14) vorstehen, die das feststehende erste Gießformteil (5) und das verfahrbare zweite Gießformteil (7) hintergreifen, so dass der Verfahrweg des zumindest einen zweiten Gießformteiles (7) in die dem wenigstens einen ersten Gießformteil (5) abgewandte Richtung begrenzt ist.

2. Druckgießmaschine nach Anspruch 1, **dadurch gekennzeichnet, dass** das verfahrbare zweite Gießformteil (7) zumindest mit einem Teilbereich in dem von den Gießform-Seitenteilen (8, 9) umgrenzten Zwischenraum verfahrbar ist.

3. Druckgießmaschine nach Anspruch 1 oder 2, **dadurch gekennzeichnet, dass** zumindest ein Schließzapfen (14) in Zapfen-Längsrichtung bewegbar ist.

4. Druckgießmaschine nach einem der Ansprüche 1 bis 3, **dadurch gekennzeichnet, dass** der zumindest eine Schließzapfen (14) gegen eine Rückstellkraft in Zapfen-Längsrichtung bewegbar ist.

5. Druckgießmaschine nach Anspruch 4, **dadurch gekennzeichnet, dass** die Rückstellkraft als Rückstellfeder und insbesondere als Druckfeder ausgestaltet oder durch zumindest einen hydraulischen, pneumatischen oder elektro-mechanischen Kraftgeber bewirkt ist.

6. Druckgießmaschine nach einem der Ansprüche 1 bis 5, **dadurch gekennzeichnet, dass** die Schließzapfen (14) in die zumindest zwei Gießform-Seitenteile (8, 9) integriert sind.

7. Druckgießmaschine nach einem der Ansprüche 1 bis 6, **dadurch gekennzeichnet, dass** die Schließzapfen (14) in Schließstellung ein zugeordnetes Gegenlager an zumindest einem Gießformteil (5, 7) hintergreifen.

8. Druckgießmaschine nach Anspruch 7, **dadurch gekennzeichnet, dass** das zumindest einem Schließzapfen (14) zugeordnete Gegenlager als ein an einem Gießformteil (5, 7) vorstehender Flansch (21) ausgebildet ist.

9. Druckgießmaschine nach einem der Ansprüche 1 bis 8, **dadurch gekennzeichnet, dass** die Schließzapfen (14) sich zu ihrem freien Zapfenende hin verjüngen, dass die dem benachbarten Gegenlager zugewandte Seitenfläche der Schließzapfen (14) eine Auflaufschräge (22) bildet, und dass das zumindest an einem Gießformteil (5, 7) vorgesehene Gegenlager vorzugsweise eine komplementäre Auflauf-Gegenschräge aufweist.

10. Druckgießmaschine nach einem der Ansprüche 1 bis 9, **dadurch gekennzeichnet, dass** das zweite Gießformteil (7) zwei Gießformteilstücke (23, 24) hat, die auf -Abstand zueinander bringbar sind, und dass das obere Gießformteilstück (23) vorzugsweise das Gegenlager trägt.

11. Druckgießmaschine nach einem der Ansprüche 1 bis 10, **dadurch gekennzeichnet, dass** die Gießformteilstücke (23, 24) des zweiten Gießformteiles (7) verschieblich ineinander geführt und vorzugsweise durch Druckbeaufschlagung zumindest einer zwischen ihnen liegenden Trennfläche auf Abstand zueinander bringbar sind.

12. Druckgießmaschine nach einem der Ansprüche 1 bis 11, **dadurch gekennzeichnet, dass** das zumindest eine Gießform-Seitenteil (8, 9) mittels einem Seitenteilantrieb quer zum Verfahrweg des zweiten Gießformteiles (7) bewegbar ist und dass die Rückstellbewegung des Seitenteil-Antriebes des zumindest einen Gießform-Seitenteiles (8, 9) mechanisch blockierbar ist.

13. Druckgießmaschine nach einem der Ansprüche 1 bis 12, **dadurch gekennzeichnet, dass** jedem Seitenteil-Antrieb zumindest ein Sperrriegel (16) zugeordnet ist, der zwischen einer Offenstellung und einer Sperrposition bewegbar ist, in welcher Sperrposition der Sperrriegel (16) eine, mit einem Gießform-Seitenteil (8, 9) verbundene Anschlagfläche derart beaufschlagt, dass eine Rückstellbewegung des Seitenteil-Antriebes blockiert ist.

14. Druckgießmaschine nach einem der Ansprüche 1 bis 13, **dadurch gekennzeichnet, dass** die Sperrriegel (16) sich zu ihrem freien Riegelende hin derart verjüngen, dass ihre dem benachbarten Gießform-Seitenteil (8, 9) zugewandte Seitenfläche eine Auflaufschräge bildet, und dass die mit dem Gießform-Seitenteil (8, 9) verbundene Anschlagfläche (17) eine komplementäre Gegenschräge aufweist.

15. Druckgießmaschine nach einem der Ansprüche 1 bis 14, **dadurch gekennzeichnet, dass** der/die Seitenteil-Antrieb(e) als Hydraulikzylinder (13) ausgebildet ist/sind.

16. Druckgießmaschine nach einem der Ansprüche 1 bis 15, **dadurch gekennzeichnet, dass** die Gießformteile (5, 7) und die Gießform-Seitenteile (8, 9) zumindest ein Formnest (4) umgrenzen, in welchem Formnest (4) zumindest eine Luftabsaugöffnung (25) und wenigstens eine vorzugsweise zentrale Zulauföffnung (26) für die Metallschmelze mündet.

17. Druckgießmaschine nach einem der Ansprüche 1 bis 16, **dadurch gekennzeichnet, dass** in dem verfahrbaren zweiten Gießformteil (7) zumindest ein Sperrschieber (27) verschieblich geführt ist, der in einer Schließstellung die wenigstens eine, vorzugsweise zentrale Zulauföffnung (26) dicht verschließt.

18. Druckgießmaschine nach einem der Ansprüche 1 bis 17, **dadurch gekennzeichnet, dass** die Druckgießmaschine (1, 10) wenigstens eine Metallschmelzepumpe (29) hat, mittels der die Metallschmelze aus einem Metallschmelzevorrat (28) über die wenigstens eine Zulauföffnung (26) in das zumindest eine Formnest (4) der Druckgießform (3) förderbar ist.

19. Druckgießmaschine nach einem der Ansprüche 1 bis 18, **dadurch gekennzeichnet, dass** die Führungssäulen (6) über das feststehende erste Gießformteil (5) oder eine das erste Gießformteil (5) tragende Maschinenplatte (11) der Druckgießmaschine (1, 10) vorstehen.

## Claims

1. Die casting machine (1, 10), comprising a die casting mould (3) having at least one stationary first casting mould part (5), at least one second casting mould part (7) which is movable along guide pillars (6), and at least two lateral casting mould parts (8, 9), which are movable relative to one another transversely with respect to the travel path of the at least one second casting mould part (7), wherein locking pins (14) protrude from at least two lateral casting mould parts (8, 9), and engage behind at least the stationary first casting mould part (5) and the movable second casting mould part (7) so that the travel path of the at least one second casting mould part (7) in the direction away from the at least one first casting mould part (5) is limited.

2. Die casting machine as claimed in claim 1, **characterised in that** at least a partial region of the movable second casting mould part (7) is movable in the intermediate space defined by the lateral casting mould parts (8, 9).

3. Die casting machine as claimed in claim 1 or 2, **characterised in that** at least one locking pin (14) is movable in a longitudinal direction of the pin.

4. Die casting machine as claimed in any one of claims 1 to 3, **characterised in that** the at least one locking pin (14) is movable in the longitudinal direction of the pin against a return force.

5. Die casting machine as claimed in claim 4, **characterised in that** the return force is configured as a return spring and in particular as a compression spring or is effected by means of at least one hydraulic, pneumatic, or electromechanical force transmitter.

6. Die casting machine as claimed in any one of claims 1 to 5, **characterised in that** the locking pins (14) are integrated into the at least two lateral casting mould parts (8, 9).

7. Die casting machine as claimed in any one of claims 1 to 6, **characterised in that**, in the closed position, the locking pins (14) engage behind an associated counter support on at least one casting mould part (5, 7).

8. Die casting machine as claimed in claim 7, **characterised in that** the counter support associated with at least one locking pin (14) is formed as a flange (21) protruding from a casting mould part (5, 7).

9. Die casting machine as claimed in any one of claims 1 to 8, **characterised in that** the locking pins (14) taper towards a free pin end thereof such that the side face of the locking pins (14) facing the adjacent counter support forms a guide bevel (22), and **in that** the counter support provided at least on a casting mould part (5, 7) has a complementary mating guide bevel.

10. Die casting machine as claimed in any one of claims 1 to 9, **characterised in that** the second casting mould part (7) has two casting mould part pieces (23, 24) which can be moved to a spaced interval from one another, and **in that** the upper casting mould part piece (23) preferably carries the counter support.

11. Die casting machine as claimed in any one of claims 1 to 10, **characterised in that** the casting mould part pieces (23, 24) of the second casting mould part (7) are guided so as to be displaceable one inside the other and can be moved to a spaced interval from one another by applying pressure to at least one separating surface located therebetween.

12. Die casting machine as claimed in any one of claims 1 to 11, **characterised in that** the at least one lateral casting mould part (8, 9) is movable transversely with respect to the travel path of the second casting mould part (7) by means of a lateral part drive, and **in that** the return movement of the lateral part drive of the at least one lateral casting mould part (8, 9) can be blocked mechanically.

13. Die casting machine as claimed in any one of claims 1 to 12, **characterised in that** the lateral part drive is assigned at least one blocking catch (16), which is movable between an open position and a blocking position, in which blocking position the blocking catch (16) acts upon a stop surface connected to a lateral casting mould part (8, 9) such that a return movement of the lateral part drive is blocked.

14. Die casting machine as claimed in any one of claims 1 to 13, **characterised in that** the blocking catches (16) taper towards a free catch end thereof such that a side face thereof facing the adjacent lateral casting mould part (8, 9) forms a guide bevel, and **in that** the stop surface (17) connected to the lateral casting mould part (8, 9) has a complementary mating bevel.

15. Die casting machine as claimed in any one of claims 1 to 14, **characterised in that** the lateral part drive(s) is/are formed as hydraulic cylinders (13).

16. Die casting machine as claimed in any one of claims 1 to 15, **characterised in that** the casting mould parts (5, 7) and the lateral casting mould parts (8, 9) define at least one mould cavity (4), wherein at least one air extraction opening (25) and at least one preferably central inflow opening (26) for the molten metal issue in said mould cavity (4).

17. Die casting machine as claimed in any one of claims 1 to 16, **characterised in that** at least one blocking slide (27) is displaceably guided in the movable second casting mould part (7), said blocking slide closing the at least one preferably central inflow opening (26) in a leaktight manner in a closed position.

18. Die casting machine as claimed in any one of claims 1 to 17, **characterised in that** the die casting machine (1, 10) has at least one molten metal pump (29), by means of which the molten metal is conveyed out of a molten metal reservoir (28) via the at least one inflow opening (26) into the at least one mould cavity (4) of the die casting mould (3).

19. Die casting machine as claimed in any one of claims 1 to 18, **characterised in that** the guide pillars (6) protrude beyond the stationary first casting mould part (5) or beyond a machine plate (11) of the die casting machine (1, 10), said plate carrying the first casting mould part (5).

## Revendications

1. Machine de coulée sous pression (1, 10) avec un moule de coulée sous pression (3), qui (3) comporte au moins une première partie de moule de coulée fixe (5), au moins une deuxième partie de moule de coulée (7) déplaçable le long de colonnes de guidage (6) ainsi qu'au moins deux parties latérales de moule de coulée (8, 9) déplaçables l'une par rapport à l'autre transversalement au chemin de déplacement de ladite au moins une deuxième partie de moule de coulée (7), dans laquelle des tourillons de fermeture (14) sont saillants sur au moins deux parties latérales de moule de coulée (8, 9) et s'accrochent à la première partie de moule de coulée fixe (5) et à la deuxième partie de moule de coulée déplaçable (7), de telle manière que le chemin de déplacement de ladite au moins une deuxième partie de moule de coulée (7) soit limité dans la direction s'éloignant de ladite au moins une première partie de moule de coulée (5).

2. Machine de coulée sous pression selon la revendication 1, **caractérisée en ce que** la deuxième partie de moule de coulée déplaçable (7) est déplaçable au moins d'une région partielle dans l'espace intermédiaire délimité par les parties latérales de moule de coulée (8, 9).

3. Machine de coulée sous pression selon la revendication 1 ou 2, **caractérisée en ce qu'**au moins un tourillon de fermeture (14) est mobile dans la direction longitudinale du tourillon.

4. Machine de coulée sous pression selon l'une quelconque des revendications 1 à 3, **caractérisée en ce que** ledit au moins un tourillon de fermeture (14) peut être déplacé dans la direction longitudinale du tourillon contre une force de rappel.

5. Machine de coulée sous pression selon la revendication 4, **caractérisée en ce que** la force de rappel est réalisée sous la forme d'un ressort de rappel et en particulier d'un ressort de compression ou est exercée par au moins un générateur de force hydraulique, pneumatique ou électromécanique.

6. Machine de coulée sous pression selon l'une quelconque des revendications 1 à 5, **caractérisée en ce que** les tourillons de fermeture (14) sont intégrés dans lesdites au moins deux parties latérales de moule de coulée (8, 9).

7. Machine de coulée sous pression selon l'une quelconque des revendications 1 à 6, **caractérisée en ce que** les tourillons de fermeture (14) s'accrochent en position fermée à un contre-appui associé sur au moins une partie de moule de coulée (5, 7).

8. Machine de coulée sous pression selon la revendication 7, **caractérisée en ce que** le contre-appui associé à au moins un tourillon de fermeture (14) est réalisé en forme de bride (21) en saillie sur une partie de moule de coulée (5, 7).

9. Machine de coulée sous pression selon l'une quelconque des revendications 1 à 8, **caractérisée en ce que** les tourillons de fermeture (14) s'amincissent en direction de leur extrémité de tourillon libre, **en ce que** la face latérale des tourillons de fermeture (14) tournée vers le contre-appui voisin forme une rampe d'entrée (22), et **en ce que** le contre-appui prévu au moins sur une pièce de moule de coulée (5, 7) présente de préférence une rampe d'entrée opposée complémentaire.

10. Machine de coulée sous pression selon l'une quelconque des revendications 1 à 9, **caractérisée en ce que** la deuxième partie de moule de coulée (7) présente deux pièces de partie de moule de coulée (23, 24), qui peuvent être amenées à distance l'une de l'autre, et **en ce que** la pièce de partie de moule de coulée supérieure (23) porte de préférence le contre-appui.

11. Machine de coulée sous pression selon l'une quelconque des revendications 1 à 10, **caractérisée en ce que** les pièces de partie de moule de coulée (23, 24) de la deuxième partie de moule de coulée (7) sont guidées de façon coulissante l'une dans l'autre et peuvent être amenées à distance l'une de l'autre de préférence par l'application d'une pression à au moins une face de séparation située entre elles.

12. Machine de coulée sous pression selon l'une quelconque des revendications 1 à 11, **caractérisée en ce que** ladite au moins une partie latérale de moule de coulée (8, 9) est déplaçable au moyen d'un entraînement de partie latérale transversalement au chemin de déplacement de la deuxième partie de moule de coulée (7) et **en ce que** le mouvement de rappel de l'entraînement de partie latérale de ladite au moins une partie latérale de moule de coulée (8, 9) peut être bloqué mécaniquement.

13. Machine de coulée sous pression selon l'une quelconque des revendications 1 à 12, **caractérisée en ce qu'**au moins un verrou d'arrêt (16) est associé à chaque entraînement de partie latérale, lequel est déplaçable entre une position ouverte et une position d'arrêt, position d'arrêt dans laquelle le verrou d'arrêt (16) agit sur une face de butée associée à une partie latérale de moule de coulée (8, 9), de telle manière qu'un mouvement de rappel de l'entraînement de partie latérale soit bloqué.

14. Machine de coulée sous pression selon l'une quelconque des revendications 1 à 13, **caractérisée en ce que** les verrous d'arrêt (16) s'amincissent en direction de leur extrémité de verrou libre, de telle manière que leur face latérale tournée vers la partie latérale de moule de coulée voisine (8, 9) forme une rampe d'entrée, et **en ce que** la face de butée (17) associée à la partie latérale de moule de coulée (8, 9) présente une rampe opposée complémentaire.

15. Machine de coulée sous pression selon l'une quelconque des revendications 1 à 14, **caractérisée en ce que** le/les entraînement(s) de partie latérale est/sont réalisé(s) sous forme de cylindre(s) hydraulique(s) (13).

16. Machine de coulée sous pression selon l'une quelconque des revendications 1 à 15, **caractérisée en ce que** les parties de moule de coulée (5, 7) et les parties latérales de moule de coulée (8, 9) délimitent au moins une cavité de moulage (4), cavité de moulage (4) dans laquelle débouchent au moins une ouverture d'aspiration d'air (25) et au moins une ouverture d'alimentation de préférence centrale (26) pour le métal en fusion.

17. Machine de coulée sous pression selon l'une quelconque des revendications 1 à 16, **caractérisée en ce qu'**au moins un curseur d'arrêt (27) est guidé de façon coulissante dans la deuxième partie de moule de coulée déplaçable (7), lequel ferme de façon étanche, dans une position de fermeture, ladite au moins une ouverture d'alimentation de préférence centrale (26).

18. Machine de coulée sous pression selon l'une quelconque des revendications 1 à 17, **caractérisée en ce que** la machine de coulée sous pression (1, 10) comporte au moins une pompe à métal en fusion (29), au moyen de laquelle le métal en fusion peut être transporté depuis une réserve de métal en fusion (28) via ladite au moins une ouverture d'alimentation (26) dans ladite au moins une cavité de moulage (4) du moule de coulée sous pression (3).

19. Machine de coulée sous pression selon l'une quelconque des revendications 1 à 18, **caractérisée en ce que** les colonnes de guidage (6) sont saillantes au-dessus de la première partie de moule de coulée fixe (5) ou d'un plateau de machine (11) de la machine de coulée sous pression (1, 10) portant la première partie de moule de coulée (5).
